# EUROPÄISCHE PATENTSCHRIFT

(11) **EP 0 247 045 B1**
(45) Veröffentlichungstag und Bekanntmachung des Hinweises auf die Patenterteilung: **18.04.1990**
(21) Anmeldenummer: 86901035.5
(22) Anmeldetag: 21.01.1986
(51) Int. Cl.: G09F 9/37

(54) **ELEKTROMAGNETISCHE ANZEIGEVORRICHTUNG**
ELECTROMAGNETIC INDICATOR DEVICE
DISPOSITIF D'INDICATION ELECTROMAGNETIQUE

(30) Priorität: 22.01.1985 DE 3501912; 16.01.1986 DE 3601018
(43) Veröffentlichungstag der Anmeldung: 02.12.1987
(73) Patentinhaber: Friedrich Merk-Telefonbau GmbH, D-8000 München 90 (DE)
(72) Erfinder: JOSEPH, Johannes, D-8000 München 2 (DE); BLEICHER, Maximilian, D-8000 München 90 (DE); GREINER, Walter, D-8440 Straubing (DE)
(86) Internationale Anmeldenummer: DE8600018
(87) Internationale Veröffentlichungsnummer: WO8604440

(56) Entgegenhaltungen:
- EP-A- 0 084 959
- DE-A- 2 513 550

## Beschreibung

Die Erfindung betrifft eine elektromagnetische Anzeigevorrichtung, bei welcher eine Vielzahl von, im Bezug auf die Drehachse asymmetrische Kippklappen auf einer Platte matrixförmig angeordnet sind, wobei an der Kippklappe ein Polarisationsmagnet in der Nähe der Drehachse angebracht ist und die Bewegung der drehbar gelagerten Kippklappe aus einer ersten Lage in eine zweite Lage durch einen fest zugeordneten, hinter der Platte angebrachten Elektromagneten erfolgt.

Eine derartige Anzeigevorrichtung ist bereits bekannt. So wird in der EP-A-00 84 959 eine Anzeigevorrichtung beschrieben, bei welcher im Bezug auf die Drehachse asymmetrische Kippklappen zum Abdecken bzw. zur Freigabe einer Öffnung elektromagnetisch steuerbar sind. Die Kippklappen sind mit einem Permanentmagnet in der Nähe der Drehachse versehen.

Weiterhin ist eine Vorrichtung zur visuellen Darstellung von Zeichen bekannt, die aus mosaikartig nebeneinander in Reihen und Kolonnen angeordneten Anzeigeorganen besteht (DE-B-19 35 678), bei welcher die durch die Kippklappe bedeckbaren Flächen der Trägerplatte zu beiden Seiten der Drehachse entsprechend der jeweils sichtbaren Farbe der Kippklappe gefärbt sind. Bei dieser Vorrichtung ist die Kippklappe ebenfalls im Bezug auf die Drehrichtung asymmetrisch und zwar halbkreisförmig ausgebildet.

Aufgrund ihres Aufbaus sind die bekannten Anzeigevorrichtungen sehr aufwendig und damit teuer in der Herstellung, außerdem lassen sich derartige Anzeigevorrichtungen nur in bestimmten Mindestgrößen herstellen, wobei die Anzeigefläche der Kippklappe in einer Größenordnung von mehr als einem Quadratzentimeter liegen muß.

Die Aufgabe der Erfindung besteht darin, eine elektromagnetische Anzeigevorrichtung anzugeben, welche einen einfacheren Aufbau aufweist und damit eine wirtschaftlichere Herstellung ermöglicht, wobei auch sehr kleine Ausführungsformen herstellbar sind.

Diese Aufgabe wird dadurch gelöst, daß an der Oberseite der Platte ein Netz von Lagerböcken mit den Außenkanten derselben fluchtend angebracht ist, wobei jeweils vier Lagerböcke die Punkte eines Quadrats bilden, daß jeder Lagerbock das Lager für den Zapfen einer bzw. die beiden Lager für die Zapfen zweier benachbarter dreiecksförmiger Kippklappen aufweist, deren Drenachse mit der Hypothenuse zusammenfällt.

Durch die Anordnung der Lagerböcke, welche jeweils das Lager für den Zapfen einer bzw. die beiden Lager für die Zapfen zweier benachbarter Kippklappen aufweisen, in Verbindung mit der dreiecksförmigen Ausbildung der Kippklappen ist ein sehr kompakter Aufbau der Anzeigevorrichtung möglich. Bei der dreieckigen Form der Kippklappe ist die Gewichtsverteilung im Hinblick auf die Drehachse besonders günstig, dies hat eine größere Umschlaggeschwindigkeit und eine größere Stabilität in den Endlagen zur Folge.

Aus der DE-A-25 13 550 ist bereits eine Vorrichtung zur Darstellung von Zeichen bekannt, bei welcher jeweils eine Reihe von Anzeigeelementen auf einem, die Zeile oder Spalte einer Anzeigematrix bildenden Plattenstreifen an den vier Eckpunkten eines Quadrats jeweils Stützen angeordnet sind, welche die Lagerstellen für die scheibenförmigen Wendeklappen bilden. Diese Wendeklappen sind symmetrisch und drehen sich um sich selbst von der einen Anzeigeposition in die andere Anzeigeposition.

Eine Weiterbildung der Erfindung besteht darin, daß die Spitze der Kippklappe abgerundet ist und die Lagerböcke eine beiderseitige Einschnürung aufweisen.

Hierdurch wird erreicht, daß nahezu die gesamte Dreiecksfläche, d.h. die Hälfte des Quadats als Anzeigefläche genutzt werden kann. Weiterhin wird ein sehr kompakter Aufbau und damit ein gutes optisches Auflösungsvermögen erreicht. Weitere Vorteile ergeben sich aus den Unteransprüchen.

Die Erfindung wird anhand eines Ausführungsbeispiels näher erläutert, welches in der Zeichnung dargestellt ist.

Es zeigt:
Fig. 1 den Aufbau der matrixförmigen Anzeigevorrichtung in der Draufsicht,
Fig. 2 die beiden Lagen einer Kippklappe,
Fig. 3 die Seitenansicht der Anzeigevorrichtung in Form eines Schnittes,
Fig. 4a und 4b zwei Schnitte durch einen Lagerbock mit den beiden Lagern,
Fig. 5 die Draufsicht auf einen Lagerbock mit den Lagern zweier benachbarter Kippklappen und
Fig. 6 eine Kippklappe in Draufsicht und in Seitenansicht,
Fig. 7 zwei Schnitte durch einen Lagerbock.

An der Oberseite der Platte 1 sind die Lagerböcke 2 angebracht und zwar derart, daß sie jeweils die Eckpunkte eines Quadrats bilden (Fig. 1). Die am Rand der Platte 1 liegenden Lagerböcke 2 bilden ein Lager für eine Kippklappe 7, während die übrigen Lagerböcke jeweils die beiden Lager zweier benachbarter Kippklappen aufweisen. Die Platte 1 weist 5 Spalten mit je 7 Kippklappen zur Darstellung von Buchstaben, Ziffern und Zeichen auf. Durch die Bohrungen 20 ragen, wie weiter unten noch näher erläutert wird, die Elektromagneten in die Platte 1. Die Bohrungen 20 werden durch eine aufgeklebte Folie 22 verdeckt, welche derart bedruckt ist, daß sich jeweils zwischen vier Lagerböcken 2 beispielsweise eine weiße une eine schwarze Fläche vorhanden ist. Die Kippklappen 7 sind auf der einen Seite ebenfalls weiß und auf der anderen Seite schwarz eingefärbt, so daß je nach Lage der Kippklappe eine weiße oder eine schwarze Fläche zwischen den die Eckpunkte eines Quadrates bildenden Lagerböcken vorhanden ist. Der Rand der Platte 1 ist an die außenliegenden Lagerböcke 2 soweit herangezogen, daß durch Aneinanderreihung weiterer Platten 1 an jeder Seite eine beliebig große Anzeigefläche gebildet werden kann, wobei der Abstand der nebeneinanderliegenden Kippklappen zweier Platten 1 ebenso groß ist, wie derjenige von zwei Kippklappen auf einer Platte 1.

Die in Fig. 2 gezeigte Kippklappe 7 weist zwei in der Drehrichtung liegende Zapfen 6 auf, die in entsprechenden Lagern 5 zweier Lagerböcke 2 gelagert sind. Eine Kippklappe 7 dreht sich um 180° um die Drehachse 8 und ist auf der einen Seite weiß und auf der anderen Seite zwarz gefärbt. Selbstverständlich sind auch andere Farbkombinationen denkbar.

Der in Fig. 3 gezeigte Schnitt zeigt die Kippklappen 7 in den beiden Lagen wobei der weiter unten noch näher erläuterte Polarisationsmagnet mit seinem Nordpol bzw. Südpol in der Nähe des weichen oder remanenten Kerns 21 des Elektromagneten 19 liegt. Die Betätigung der Kippklappen 7 erfolgt durch das magnetische Feld der Elektromagneten 19, dessen Richtung entweder durch eine Stromumkehr in dem Elektromagnet 19 oder durch eine weitere Wicklung erzeugt wird. Bei einem remanenten Kern 21 des Elektromagneten 19 ist eine erschütterungsfreie Lage der Kippklappen 7 sichergestellt.

Die Elektromagenten 19 sind auf einer Leiterplatte 18 angebracht. Die Platte 1 ist an ihrer Unterseite mit Spreiznippel 24 und Nasen 23 versehen. Außerdem weist die Platte 1 an iher Unterseite Ausnehmungen 15 und Bohrungen 20 auf. Durch eine entsprechende Ausbildung des Spulenkörpers des Elektromagneten 19 zentriert sich dieser mit seinem Flansch 16 in die Ausnehmungen 15 und evtl. zusätzlich auch noch in die Bohrung 20. Die Leiterplatte 18 ist mit Bohrungen 28 versehen, in welche die Spreiznippel 24 einrasten und die Leiterplatte 18 gegen die Nase 23 Pressen. Auf der die Elektromagnete 19 tragenden Seite der Leiterplatte 18 sind Muttern 25 angebracht, welche die Befestigung der aus der Platte 1 und der Leiterplatte 18 bestehenden Anzeigevorrichtung an einem nicht gezeigten Rahmen ermöglichen, wobei an dem nicht gezeigten Rahmen eine Vielzahl von den erfindungsgemäßen Anzeigevorrichtungen angebracht werden kann.

Wie bereits erwähnt, ragt der stiftförmige Kern 21 des Elektromagneten 19 bis in die Nähe der Oberfläche der Platte 1 in die Bohrung 20 hinein, wobei die Bohrung 20 durch die auf der Oberseite der Platte 1 angebrachte Folie 22 verschlossen wird.

Der Aufbau eines Lagerbocks 2 wird in Fig. 5 gezeigt. Die Kippklappen 7 sind an der Spitze 12 ihrer Dreiecksfläche abgerundet und der Lagerbock 2 weist eine beiderseitige Einschnürung 4 auf, die derart ausgebildet ist, daß sie parallel zur Außenkante der Kippklappe 7 im Bereich der Spitze 12 verläuft. Durch diese Ausbildung der Kippklappe 7 und des Lagerbocks 2 ist eine besonders kompakte Ausführung, d.h. eine besonders enge Anordnung der Kippklappen möglich. Die nur ein Lager für den Zapen 6 der Kippklappe aufweisenden Lagerböcke 2 an dem äußeren Rand der Platte 1 (siehe Fig. 1) sind wie die eine Hälfte des zwei Lager aufweisenden Lagerbocks 2 ausgebildet, wobei jedoch die Einschnürung gradlinig bis auf die Drehachse fortgeführt ist (diese Form würde sich zwangsläufig ergeben, wenn die Kippklappe 7 eine der Dreiecksform entsprechende Spitze aufweisen würde).

Die Lagerzapfen 6 werden in radialer Richtung durch die obere Lagerschale 3 und die untere Lagerschale 9 und in axialer Richtung durch die Lagerfläche 10 gelagert. Die Lagerzapfen 6 weisen ein abgerundetes Ende 11 auf, welches sich mit einem entsprechendem Lagerspiel gegen die Lagerfläche 10 legt.

Aus fertigungstechnischen Gründen ist es vorteilhaft, die radiale Lagerung des Zapfen 6 auf zwei nebeneinander liegende Lagerschalen aufzuteilen. Die Ausbildung der Lagerschalen wird anhand entsprechender Schnitte in Fig. 4a und 4b erläutert. Die untere Lagerschale 9, welche derart angebracht ist, daß der Zapfen 6 nicht auf der Folie 22 aufliegt, wird durch ein Werkzeug gebildet, welches nach dem Spritzvorgang von der Oberfläche der Platte 1 senkrecht wegbewegt wird. Die obere Lagerschale 3 und der diese in Richtung der Drehachse unterbrechende Schlitz 26 wird durch zwei Werkzeuge gebildet, wobei nach dem Spritzvorgang beide Werkzeuge voneinander wegbewegt werden. Die Stoßstelle beider Werkzeuge liegt an einer beliebigen Stelle innerhalb des Schlitzes 26 jedoch nicht in der Nähe der Lagerschale 3. Die Breite des Schlitzes 26 ist etwas geringer als der Durchmesser des Zapfen 6, wodurch der Zapfen 6 durch den Schlitz 26 hindurchgedrückt werden kdW_{'}, um dann in der endgültigen Lage von der o en Lagerschale 3 und der unteren Lagerschale 9 gehalten zu werden.

Die in Fig. 6 in vergrößerter Darstellung gezeigte Kippklappe 7 weist einen recheckigen Teil 13 auf, welcher sich von der Dicke des Zapfendurchmessers 6 auf die Stärke der Dreiecksfläche der Kippklappe 7 verjüngt. In dem rechteckigen Teil ist eine Ausnehmung 27 angebracht, welche knapp über die bis zur Drehachse 8 der Kippklappe 7 reicht Diese Ausnehmung 27 dient zur Aufnahme des Polarisationsmagneten 14. Dieser ist scheibenförmig ausgebildet und weist auf seiner Oberseite den einen Pol und an seiner Unterseite den anderen Pol auf. Der Polarisationsmagnet kann durch Verkleben an der Kippklappe 7 befestigt werden. Zweckmäßigerweise kann die den Polarisationsmagneten 14 tragende Seite der Kippklappe 7 schwarz oder entsprechend dunkel gefärbt sein, damit der Polarisationsmagnet 14 möglichst wenig sichtbar ist, während die andere Seite, die keine Ausnehmung 27 trägt, weiß oder entsprechend hell gefärbt ist.

Wie bereits erwähnt, kann die Platte 1 vollständig durch einen Spritzvorgang aus einem thermoplastischen Kunststoff hergestellt werden. Ebenso können auch die Kippklappen 7 durch einen Spritzvorgang gefertigt werden.

Die obere Lagerschale 3 gemäß Fig. 4a muß nicht unbedingt halbrund sondern kann auch aus fertigungstechnischen Gründen eckig ausgebildet sein. Hierbei wird der Zapfen 6 der Kippklappe 7 durch die beiden Vorsprünge 30 von oben gehalten, welche durch den Schlitz 26 und die durch das Werkzeug für den Spritzvorgang bedingte Aussparung 29 in der Platte gebildet werden (Fig. 7a). Hierdurch läßt sich auch die Bildung eines Spritzgrates an der Lagerstelle vermeiden.

Weiterhin kann auch auf die untere Lagerschale 9 verzichtet werden (Fig. 7b), so daß die Zapfen 6 der Kippklappe 7 nur von oben von der oberen Lagerschale 3 bzw. von den Nasen 30 gehalten wird, während die untere Lagerung der Zapfen 6 durch die Oberseite der Platte 1 bzw. die auf die Platte aufgeklebte Folie 22 außerhalb der Lagerböcke 2 gebildet wird. In diesem Fall muß die der Spitze der Kippklappe abgewandte Seite der Kippklappe 7 der Rundung der Zapfen 6 angepaßt sein.

## Patentansprüche

1. Elektromagnetische Anzeigevorrichtung, bei welcher eine Vielzahl von, im Bezug auf die Drehachse (8) asymmetrische Kippklappen (7) auf einer Platte (1) matrixförmig angeordnet sind, wobei an der Kippklappe (7) ein Polarisationsmagnet (14) in der Nähe der Drehachse (8) angebracht ist und die Bewegung der drehbar gelagerten Kippklappe (7) aus einer ersten Lage in eine zweite Lage durch einen fest zugeordneten, hinter der Platte (1) angebrachten Elektromagneten (19) erfolgt, dadurch gekennzeichnet, daß an der Oberseite der Platte (1) ein Netz von Lagerböcken (2) mit den Außenkanten derselben fluchtend angebracht ist, wobei jeweils vier Lagerböcke (2) die Eckpunkte eines Quadrats bilden, daß jeder Lagerbock (2) das Lager für den Zapfen (6) einer, bzw. die beiden Lager (5) für die Zapfen (6) zweier benachbarter, dreiecksförmiger Kippklappen (7) aufweist, deren Drehachse (8) mit der Hypothenuse zusammen fällt.

2. Elektromagnetische Anzeigevorrichtung nach Anspruch 1, dadurch gekennzeichnet, daß die Spitze (12) der Kippklappe (7) abgerundet ist.

3. Elektromagnetische Anzeigevorrichtung nach Anspruch 2, dadurch gekennzeichnet, daß die Lagerböcke (2) eine beiderseitige Einschnürung (4) aufweisen.

4. Elektromagnetische Anzeigevorrichtung nach Anspruch 1, dadurch gekennzeichnet, daß das Lager (5) aus einer ersten oberen Lagerschale (3) und einer daneben liegenden zweiten unteren Lagerschale (9) gebildet wird.

5. Elektromagnetische Anzeigevorrichtung nach Anspruch 1, dadurch gekennzeichnet, daß das Lager (5) eine Lagerfläche (10) für das abgerundete Ende (11) des Zapfens (6) aufweist.

6. Elektromagnetische Anzeigevorrichtung nach Anspruch 1, dadurch gekennzeichnet, daß die Kippklappe (7) im Bereich der Drehachse (8) eine Dicke aufweist, welche dem Durchmesser der Zapfen (6) entspricht.

7. Elektromagnetische Anzeigevorrichtung nach einem der Ansprüche 1 bis 6, dadurch gekennzeichnet, daß die Kippklappe (7) zwischen den beiden Zapfen (6) einen rechteckigen Teil aufweist, welcher sich von der Dicke der Zapfen (6) auf die Stärke der eigentlichen Dreiecksfläche verjüngt.

8. Elektromagnetische Anzeigevorrichtung nach Anspruch 7, dadurch gekennzeichnet, daß zwischen der Drehachse (8) und dem Ende des rechteckigen Teils (13) eine Ausnehmung (27) angebracht ist, welche zur Aufnahme des scheibenförmigen Polarisationsmagneten (14) dient.

9. Elektromagnetische Anzeigevorrichtung nach Anspruch 1, dadurch gekennzeichnet, daß die Platte (1) an ihrer Unterseite Ausnehmungen (15) aufweist, welche die Flansche (16) der Spulenkörper (17) der auf einer Leiter latte (18) angebrachten Elektromagneten (19) aufnehmen.

10. Elektromagnetische Anzeigevorrichtung nach Anspruch 1, dadurch gekennzeichnet, daß die Platte (1) Bohrungen (20) aufweist, durch welche jeweils der stiftförmige Kern (21) eines Elektromagneten (19) bis in die Nähe der Oberseite der Platte (1) hineinragt.

11. Elektromagnetische Anzeigevorrichtung nach Anspruch 10, dadurch gekennzeichnet, daß die Bohrungen (20) durch eine auf die Oberseite der Platte (1) geklebte Folie (22) verdeckt werden, welche auf ihrer Oberseite mit dem entsprechenden Dreiecksmuster versehen ist.

12. Elektromagnetische Anzeigevorrichtung nach Anspruch 1 oder 9, dadurch gekennzeichnet, daß die Platte (1) an ihrer Unterseite Nasen (23) aufweist, an welche sich die, die Elektromagnete (19) tragende Seite der Leiterplatte (18) anlegt.

13. Elektromagnetische Anzeigevorrichtung nach Anspruch 12, dadurch gekennzeichnet, daß an der Unterseite der Platte (1) Spreiznippel (24) angebracht sind, welche durch entsprechende Bohrungen (28) durch die Leiterplatte (18) hindurch ragen und diese gegen die Nasen (23) pressen.

14. Elektromagnetische Anzeigevorrichtung nach einem der Ansprüche 9,12 oder 13, dadurch gekennzeichnet, daß auf der die Elektromagnete (19) tragenden Seite der Leiterplatte (18) Befestigungsmittel (25) angebracht sind.

15. Elektromagnetische Anzeigevorrichtung nach Anspruch 7, dadurch gekennzeichnet, daß der scheibenförmige Polarisationsmagnet (14) derart ausgebildet ist, daß sich der eine Pol an der Oberseite und der andere Pol an der Unterseite befindet.

16. Elektromagnetische Anzeigevorrichtung nach Anspruch 4, dadurch gekennzeichnet, daß die obere Lagerschale (3) einen Schlitz (26) in Richtung der Drehachse (8) aufweist, welcher geringfügig schmaler ist, als der Durchmesser der Zapfen (6).

17. Elektromagnetische Anzeigevorrichtung nach einem der vorangegangenen Ansprüche, dadurch gekennzeichnet, daß das Lager aus einer Aussparung (29) in Richtung der Drehachse (8) für die seitliche Führung des Zapfen (6) und zwei Nasen (30) besteht, wobei die Nasen (30) durch den Schlitz (26) und die Aussparung (29) gebildet wird.

## Revendications

1. Dispositif d'affichage électromagnétique comprenant un grand nombre de volets basculants (7) disposés en matrice sur une plaque (1), les volets (7) étant asymétriques par rapport à l'axe de rotation (8), un aimant de polarisation (14) étant disposé sur chaque volet basculant (7) à proximité de l'axe de rotation (8) et le mouvement du volet basculant (7), monté rotatif, depuis une première position à une seconde position étant produit par un électroaimant (19) qui lui est coordonné fixe et est placé derrière la plaque (1), caractérisé en ce qu'un réseau de supports (2) est disposé sur le dessus de la plaque (1), en alignement avec les bords extérieurs de celle-ci, de manière que quatre supports (2) forment chaque fois les angles d'un carré, que chaque support (2) présente le palier pour le tourillon (6) d'un volet basculant ou les deux paliers (5) pour les tourillons (6) de deux volets basculants (7) voisins, de forme triangulaire, dont l'axe de rotation (8) coïncide avec l'hypothénuse.

2. Dispositif selon la revendication 1, caractérisé en ce que la pointe (12) du volet basculant (7) est arrondi.

3. Dispositif selon la revendication 2, caractérisé en ce que les supports (2) présentent un rétrécissement bilatéral (4).

4. Dispositif selon la revendication 1, caractérisé en ce que le palier (5) est constitué d'une première surface formant un coussinet supérieur (3) et d'une deuxième surface située à côté de la première et formant un coussinet inférieur.

5. Dispositif selon la revendication 1, caractérisé en ce que le palier (5) présente une face de butée (10) pour l'extrémité arrondie (11) du tourillon (6).

6. Dispositif selon la revendication 1, caractérisé en ce que l'épaisseur du volet basculant (7) dans la région de l'axe de rotation (8) correspond au diamètre des tourillons (6).

7. Dispositif selon une des revendications 1 à 6, caractérisé en ce que le volet basculant (7) comporte une partie rectangulaire située entre les deux tourillons (6) et diminuant en épaisseur depuis celle des tourillons (6) à celle de la surface triangulaire proprement dite.

8. Dispositif selon la revendication 7, caractérisé en ce qu'un évidement (27) servant à recevoir l'aimant de polarisation (14), en forme de disque, est ménagé entre l'axe de rotation (8) et l'extrémité de la partie rectangulaire (13).

9. Dispositif selon la revendication 1, caractérisé en ce que la face inférieure de la plaque (1) présente des évidements (15) qui reçoivent les flasques (16) des carcasses de bobine (17) des électroaimants (19), lesquels sont disposés sur une plaque à circuits imprimés (18).

10. Dispositif selon la revendication 1, caractérisé en ce que la plaque (1) présente des perçages (20) à travers chacun desquels le noyau (21) enforme de tige d'un électroaimant (19) s'avance jusqu'à proximité du dessus de la plaque (1).

11. Dispositif selon la revendication 10, caractérisé en ce que les perçages (20) sont recouverts par une feuille (22) collée sur le dessus de la plaque (1) et dont le côté supérieur est pourvu d'un motif triangulaire correspondant à un volet.

12. Dispositif selon la revendication 1, caractérisé en ce que le côté inférieur de la plaque (1) porte des appuis (23) contre lesquels s'applique le côté de la plaque à circuits imprimés (18) portant les électroaimants (19).

13. Dispositif selon la revendication 12, caractérisé en ce que le côté inférieur de la plaque (1) porte des chevilles à segments extensibles (24) qui font saillie à travers des trous (28) correspondants de la plaque à circuits imprimés (18) et pressent cette plaque contre les appuis (23).

14. Dispositif selon une des revendications 9, 12 ou 13, caractérisé en ce que des moyens de fixation (25) sont disposés sur le côté de la plaque à circuits imprimés (18) portant les électroaimants (19).

15. Dispositif selon la revendication 7, caractérisé en ce que l'aimant de polarisation (14) en forme de disque est réalisé de manière qu'un pôle se trouve sur le côté supérieur et que l'autre pôle se trouve sur le côté inférieur.

16. Dispositif selon la revendication 4, caractérisé en ce que le coussinet supérieur (3) présente une fente (26) orientée suivant l'axe de rotation (8) et dont la largeur est légèrement inférieure au diamètre des tourillons (6).

17. Dispositif selon une des revendications précédentes, caractérisé en ce que le palier est formé d'un évidement (29) orienté suivant l'axe de rotation (8) et servant au guidage latéral du tourillon (6), ainsi que de deux saillies (30) qui sont définies par la fente (26) et l'évidement (29).

## Claims

1. Electromagnetic indicating device, in which a plurality of tilting flaps (7) are asymmetric with respect to the rotational axis (8) and arranged in matrix form on a plate (1), wherein a polarising magnet (14) is mounted on the tilting flap (7) in the proximity of the rotational axis (8) and the movement of the rotatably borne tilting flap (7) out of a first position into a second position takes place through a fixedly associated electromagnet (19) mounted behind the plate (1), characterised thereby, that a grid of bearing blocks (2) is mounted at the upper side of the plate (1) in alignment with the outer edges of the same, wherein four bearing blocks (2) each time form the corners of a square, that each bearing block (2) displays either the bearing for the spigot (6) of one triangular tilting flap (7) or both the bearings (5) for the spigots (6) of two neighbouring triangular tilting flaps (7), the rotational axis (8) of which coincides with the hypotenuse.

2. Electromagnetic indicating device according to claim 1, characterised thereby, that the tip (12) of the tilting flap (7) is rounded off.

3. Electromagnetic indicating device according to claim 2, characterised thereby, that the bearing blocks (2) display a constriction (4) at both sides.

4. Electromagnetic indicating device according to claim 1, characterised thereby, that the bearing (5) is formed of a first upper bearing shell (3) and a second lower bearing shell (9) lying there- besides.

5. Electromagnetic indicating device according to claim 1, characterised thereby, that the bearing (5) displays a bearing surface (10) for the rounded-off end (11) of the spigot (6).

6. Electromagnetic indicating device according to claim 1, characterised thereby, that the tilting flap (7) in the region of the rotational axis (8) displays a thickness which corresponds to the diameter of the spigot (6).

7. Electromagnetic indicating device according to one of the claims 1 to 6, characterised thereby, that the tilting flap (7) displays a rectangular part between both the spigots (6), which tapers down from the thickness of the spigots (6) to the thickness of the actual triangular area.

8. Electromagnetic indicating device according to claim 7, characterised thereby, that a recess (27), which serves for the reception of the disc- shaped polarising magnet (14), is arranged between the rotational axis (8) and the end of the rectangular part (13).

9. Electromagnetic indicating device according to claim 1, characterised thereby, that the plate (1) at its underside displays recesses (15), which receive the flanges (15) of the coil bodies (17) of the electromagnets (19) mounted on a conductor plate (18).

10. Electromagnetic indicating device according to claim 1, characterised thereby, that the plate (1) displays bores (20), through which the respective pin-shaped core of an electromagnet (19) projects into the proximity of the upper side of the plate (1 ).

11. Electromagnetic indicating device according to claim 10, characterised thereby, that the bores (20) are concealed by a foil (22), which is glued to the upper side of the plate (1) and provided on its upper side with the corresponding triangular pattern.

12. Electromagnetic indicating device according to claim 1 or 9, characterised thereby, that the plate (1) at its underside displays lugs (23), against which bears that side of the conductor plate (18), which carries the electromagnets (19).

13. Electromagnetic indicating device according to claim 12, characterised thereby, that splaying nipples (24), which project through corresponding bores (28) through the conductor plate (18) and press this against the lugs (23), are mounted at the underside of the plate (1).

14. Electromagnetic indicating device according to one of the claims g, 12 and 13, characterised thereby, that fastening means (25) are mounted on that side of the conductor plate (18), which carries the electromagnets (19).

15. Electromagnetic indicating device according to claim 7, characterised thereby, that the disc- shaped polarising magnet (14) is constructed in such a manner that the one pole is situated at the upper side and the other pole is situated at the underside.

16. Electromagnetic indicating device according to claim 4, characterised thereby, that the upper bearing shell (3) displays a slot (26) in direction of the rotational axis (8), which slot is slightly narrower than the diameter of the spigot (6).

17. Electromagnetic indicating device according to one of the preceding claims, characterised thereby, that the bearing consists of a recess (29) in direction of the rotational axis (8) for the lateral guidance of the spigot (6) and of two lugs (30), wherein the lugs (30) are formed by the slot (26) and the recess (29).
